# EUROPÄISCHE PATENTSCHRIFT

(11) **EP 4 025 359 B1**
(45) Veröffentlichungstag und Bekanntmachung des Hinweises auf die Patenterteilung: **14.08.2024**
(21) Anmeldenummer: 20785907.5
(22) Anmeldetag: 07.09.2020
(51) Int. Cl.: B21B 1/20, B21B 13/00

(54) **SCHRÄGWALZAGGREGAT SOWIE VERFAHREN ZUM ANSTELLEN DES WALZKALIBERS EINES SCHRÄGWALZAGGREGATS**
CROSS-ROLLING UNIT AND METHOD FOR SETTING THE ROLL PASS OF A CROSS-ROLLING UNIT
UNITÉ DE LAMINAGE TRANSVERSAL ET PROCÉDÉ DE RÉGLAGE DU PASSAGE DE ROULEAU D'UNE UNITÉ DE LAMINAGE TRANSVERSAL

(30) Priorität: 05.09.2019 DE 102019123836
(43) Veröffentlichungstag der Anmeldung: 13.07.2022
(73) Patentinhaber: SMS group GmbH, 40237 Düsseldorf (DE)
(72) Erfinder: SAUERLAND, Martin, 41069 Mönchengladbach (DE); ZELLER, Susanne, 41069 Mönchengladbach (DE); MATTHIAS, Krahn, 41069 Mönchengladbach (DE)
(74) Vertreter: Hemmerich & Kollegen
(86) Internationale Anmeldenummer: PCT/DE2020/100779
(87) Internationale Veröffentlichungsnummer: WO 2021/043374

(56) Entgegenhaltungen:
- EP-A2- 1 033 498
- EP-A2- 1 459 813
- DE-A1- 102016 114 377
- DE-A1- 102016 219 723
- DE-A1- 3 530 343
- JP-A- S5 825 809

## Beschreibung

Die Erfindung betrifft ein Schrägwalzaggregat sowie ein Verfahren zum Anstellen des Walzkalibers eines Schrägwalzenaggregats.

Derartige Schrägwalzaggregate bzw. Anstellverfahren sind beispielsweise aus der EP 2 116 312 A1 bekannt. Hierbei umfasst das Schrägwalzaggregat zumindest zwei jeweils in Walzstühlen gelagerte Walzen, einen Walzenständer, in welchem wenigstens einer der Walzstühle zur Veränderung des Walzkalibers, dort des Vorschubs, in seiner Position über eine Walzstuhlanstellung, dort eine Exzenterbuchse, anstellbar gelagert ist. Auch die JP 53-149858
offenbart ein entsprechendes Schrägwalzaggregat. Die DE 10 2016 219 723 A1 offenbart ein entsprechendes Schrägwalzaggregat mit Druckstelzen zum Anstellen des Walzkalibers.

Es ist Aufgabe vorliegender Erfindung, Schrägwalzaggregate sowie Verfahren zum Anstellen des Walzkalibers von Schrägwalzaggregaten bereitzustellen, die ein möglichst gutes Walzergebnis erzielen lassen.

Die Aufgabe der Erfindung wird durch Schrägwalzaggregate sowie Verfahren zum Anstellen des Walzkalibers von Schrägwalzaggregaten mit den Merkmalen der unabhängigen Ansprüche gelöst. Weitere, ggf. auch unabhängig hiervon, vorteilhafte Ausgestaltungen befinden sich in den Unteransprüchen sowie in der nachfolgenden Beschreibung.

Hierbei geht die Erfindung von der Grunderkenntnis aus, dass ein gutes Walzergebnis erzielt werden kann, wenn auch während des Walzens ein Verstellen des Walzkalibers ermöglicht wird. Hierdurch kann das Walzkaliber dann entsprechend an sich verändernde Walzparameter, die beispielsweise durch geeignete Messungen gewonnen werden können, angepasst werden.

Das Schrägwalzaggregat umfasst zumindest zwei Walzen und einen Walzenständer, in welchem wenigstens eine der Walzen zur Veränderung des Walzkalibers in seiner Position anstellbar gelagert ist. Hierdurch können die Walzen mit einem bestimmten Walzkaliber angestellt werden.

Insbesondere können jeweils beide, oder wenn mehr Walzen und zugehörige Walzenstühle zur Anwendung kommen, alle der Walzenstühle der beiden Walzen zur Veränderung des Walzkalibers in ihrer Position über einer Walzstuhlanstellung anstellbar gelagert sein, was eine präzisere Anpassung bzw. Ausrichtung des Walzkalibers ermöglicht.

Um Schrägwalzaggregate bereitzustellen, die ein möglichst gutes Walzergebnis erzielen lassen, kann sich in Umsetzung der vorstehend genannten Grunderkenntnis ein Schrägwalzaggregat mit zumindest zwei Walzen und mit einem Walzenständer, in welchem wenigstens eine der Walzen zur Veränderung des Walzkalibers in seiner Position anstellbar gelagert ist, dadurch auszeichnen, dass eine Walzenpositioniereinrichtung einen Ständer gebundenen Teil und einen dazu während des Walzens verfahrbaren, Walzstuhl gebundenen Teil umfasst, welche gegeneinander verstellbar sind und dass ein Antrieb der Walzenpositioniereinrichtung derart
dimensioniert ist, um Walzkräfte aufbringen zu können, wobei die Walzenpositioniereinrichtung wenigstens einen Hydraulikzylinder umfasst und während des Walzens in ihrer Anstellung veränderbar ist, wobei die Walzenpositioniereinrichtung wenigstens einen verfahrbaren und mit mehr als 50.000 hPa betreibbaren Hydraulikzylinder umfasst und
der Hydraulikzylinder mit Schnellschaltventilen des Schrägwalzaggregats ansteuerbar ist. Vorzugsweise ist der wenigstens eine Hydraulikzylinder mit über 30 mm/s verfahrbar.

Der erste Teil der Walzenpositioniereinrichtung ist hierbei vorzugsweise fest mit dem Ständer verbunden und der zweite Teil ist mit dem Walzstuhl verbunden. Der Ständer und somit auch der erste Teil der Walzenpositioniereinrichtung verbleiben während des Walzens stationär an derselben Stelle oder können auch ggf. während des Walzens in einer konstanten Bahn umlaufen. Der Walzstuhl und entsprechend auch der damit verbundene zweite Teil der Walzenpositioniereinrichtung sind gegen den ersten Teil bzw. den Walzenständer verstellbar, wobei der Ständer vorzugsweise an seiner Position ggf. auch in seiner umlaufenden Bahn verbleibt und sich der Walzstuhl entsprechend verstellt. Hierbei kann das Verstellen insbesondere während des Walzens erfolgen, wobei sich die Teile der Walzenpositioniereinrichtung auch unter Last verstellen können. So kann das Walzkaliber während des Walzens angepasst werden, um beispielsweise einen sich verändernden Durchmesser am Werkstück zu erzeugen bzw. um beispielsweise auf Geometrieänderungen am Werkstück oder auch auf sich während des Walzens, beispielsweise beim Einlaufen oder Auslaufen, verändernde Walzparameter entsprechend reagieren zu können. Beispielsweise könnte bei nicht konstanter Exzentrizität des Werkstücks das Walzkaliber der Form des Walzstücks individuell während des Walzens angepasst werden.

Darüber hinaus kann sich, um Schrägwalzaggregate bereitzustellen, die ein möglichst gutes Walzergebnis erzielen lassen, ein Schrägwalzaggregat mit zumindest zwei Walzen und mit einem Walzenständer, in welchem wenigstens eine der Walzen zu Veränderungen des Walzkalibers in seiner Position anstellbar gelagert ist, dadurch auszeichnen, dass ein Antrieb der Walzenpositioniereinrichtung derart dimensioniert ist, um Walzkräfte aufbringen zu können.

Ist die Walzenpositioniereinrichtung derart dimensioniert, dass sie die Walzkräfte aufbringen kann, kann sie auch während des Walzens in ihrer Anstellung verändert werden und somit zumindest eine der Walzen entsprechend anders positionieren, was wiederum eine Veränderung des Walzkalibers während des Walzens ermöglicht.

Kumulativ bzw. alternativ kann sich, um Schrägwalzaggregate bereitzustellen, die ein möglichst gutes Walzergebnis erzielen lassen, ein Schrägwalzaggregat mit zumindest zwei Walzen und mit einem Walzenständer, in welchem wenigstens eine der Walzen zu Veränderungen des Walzkalibers in seiner Position anstellbar gelagert ist, dadurch auszeichnen, dass die Dornlage eines Dorns während des Walzens mittels einer Dornlagenverstelleinrichtung parallel zum Werkstück verstellbar ist. Auch dieses bedingt dann bei geeigneter konkreter Umsetzung, dass das Walzkaliber entsprechend der oben erläuterten Grunderkenntnis während des Walzens verstellt bzw. angepasst werden kann.

Dadurch kann beispielsweise die Lage des Dorns bezüglich der Walzen verändert und somit auch der Einfluss der Walzkräfte auf das Werkstück bzw. auf den Dorn und mithin das Walzkaliber beeinflusst werden. Beispielsweise kann der Dorn mit der gleichen Geschwindigkeit wie das Werkstück während des Walzens verstellt werden, wodurch das Lochen des Werkstücks nur bis zu der Stelle reicht, bis zu der der Dorn sich nicht mit gleicher Geschwindigkeit und Richtung des Werkstücks verstellte. Auch kann der Dorn bei einem nicht vollständig gelochten Werkstück bzw. nach dem Walzen leichter aus dem Werkstück entfernt werden. Vorstehend genannte Vorteile können insbesondere durch die Verstellbarkeit eines Dorns während des Walzens mittels einer Dornlagenverstelleinrichtung parallel zum Werkstück begünstigt werden.

Aber auch durch eine Verstellung der Dornlagenverstelleinrichtung, wenn diese beispielsweise als Dornhalterung entlang der Walzachse von den Walzen beabstandet angeordnet ist, senkrecht zu der Walzachse können der Spreizwinkel oder ähnliches, also auch das Walzkaliber, auch über die Dornlagenverstelleinrichtung verändert werden, was, wie bereits vorstehend angedeutet ggf. auch durch eine geeignete Anstellung bzw. Verstellung der Walzen geschehen kann. Ersteres ermöglicht jedoch eine Änderung des Walzkalibers unabhängig von einer Bewegungsrichtung des Walzstuhls bzw. des Walzstuhl gebundenen Teils der Walzenpositioniereinrichtung bzw. unabhängig von einer Bewegungsrichtung der Walzenpositioniereinrichtung selbst, so dass hier ggf. Anstellmöglichkeiten für das Walzkaliber kostengünstiger bereitgestellt werden können.

Insbesondere ist es von Vorteil, wenn die Walzenpositioniereinrichtung wenigstens einen Hydraulikzylinder umfasst, was eine ausreichend dynamische und insbesondere auch, bei geeigneter Ausgestaltung, schnelle Anstellung der jeweiligen Walze ermöglicht.

Hierbei ist es insbesondere von Vorteil, dass ein Hydraulikzylinder zur Anwendung kommt, bei welchem hohe Drücke verwendet werden können und bei welchem voraussichtlich hohe Fahrgeschwindigkeiten möglich sind. Dieses ermöglicht es dann insbesondere, während des Walzens den jeweiligen Hydraulikzylinder wenigstens einen Teil der Walzkräfte tragen zu lassen bzw. das Walzkaliber zu verändern. Da der entsprechende Hydraulikzylinder mit mehr als 50.0000 hPa betreibbar ist, können Walzkräfte durch die Walzenpositioniereinrichtung dann aufgebracht werden. Besonders schnelle Verstellmöglichkeiten lassen sich gewährleisten, wenn der Hydraulikzylinder mit mehr als 30 mm/s, vorzugsweise mit mehr als 35 mm/s, verfahrbar und mit Schnellschaltventilen ansteuerbar ist.

Je nach konkreter Umsetzung kann es ausreichen, wenn die Hubhöhe des Hydraulikzylinders unter 150 mm liegt. Je nach konkreter Umsetzung können sogar Hubhöhen unter 100 mm hier zu befriedigenden Ergebnissen führen. Gegebenenfalls kann ein zweistufiges System vorgesehen sein, bei welchem das Walzkaliber mit einer groben Walzenpositioniereinrichtung vorgewählt wird, während über eine feinere Walzenpositioniereinrichtung, beispielsweise mit geringem Hub, hoher Verstellgeschwindigkeit und/oder hohen Drücken, dann eine Verstellung während des Walzens realisiert werden kann.

Vorzugsweise sind für wenigstens eine der Walzen, ggf. sogar für mehrere bzw. alle der Walzen, zwei oder sogar mehr Walzenpositioniereinrichtungen vorgesehen. Dieses ermöglicht eine genauere Anstellung der entsprechenden Walzen, ggf. sogar in ihrem Winkel. Auch lassen sich dann die Walzkräfte auf mehrere Walzenpositioniereinrichtungen verteilen, so dass diesen entsprechend baulich einfacher begegnet werden kann.

Es ist von Vorteil, wenn das Schrägwalzaggregat eine Mehrgrößenregelung umfasst, welche wenigstens zwei Eingangsgrößen und wenigstens eine Ausgangsgröße umfasst, die beide von der Walzenpositioniereinrichtung ermittelbar sind bzw. an die Walzenpositioniereinrichtung übermittelt werden. Die Eingangsgrößen können sich aus Messgrößen zusammensetzen, die beispielsweise von der Walzenpositioniereinrichtung ermittelt bzw. von anderen Messsystemen ermittelt und an diese übermittelt werden. Hierdurch können anhand der gemessenen Daten Regelvorgänge vorgenommen werden, sodass das Schrägwalzaggregat bzw. eine zugehörige Steuerung entsprechend in den Walzprozess eingreifen kann.

Durch die Walzenpositioniereinrichtung ermittelte Messgrößen stehen dem Schrägwalzaggregat auf baulich verhältnismäßig einfache Weise zur Verfügung. Hier sind insbesondere die Walzkraft aber auch die Position der Walzen bzw. auch der Walzstühle als geeignete Messgrößen zu nennen.

So können insbesondere als Eingangsgrößen kumulativ bzw. alternativ hierzu die Messgrößen Werkstückeinlaufgeschwindigkeit, Werkstückauslaufgeschwindigkeit, Wanddicke,
Exzentrizität, Außendurchmesser, Ovalität, Walzkraft und Dornhaltekraft aufgenommen werden, die dann kumulativ bzw. alternativ für die Mehrgrößenregelung genutzt werden.

Insofern ist eine Mehrgrößenregelung von Vorteil, die zumindest zwei Eingangsgrößen und wenigstens eine Ausgangsgröße umfasst, da hierdurch der Walzprozess genauer überwacht und entsprechend reagiert werden kann. Hierbei versteht es sich, dass durch noch weitere Eingangs- bzw. Ausgangsgrößen dieser Vorteil noch verstärkt werden kann. Andererseits ist es auch denkbar, dass lediglich eine Eingangsgröße und/oder lediglich eine Ausgangsgröße zum Einsatz kommen, wenn dieses für den konkreten Anwendungsfall ausreichend erscheint.

Die Werkstückeinlaufgeschwindigkeit beschreibt die Geschwindigkeit Werkstücks relativ zu den Walzen vor dem Walzen. Je nach Werkstückeinlaufgeschwindigkeit kann sich auch das erforderliche oder vorteilhafte Walzkaliber ändern. Auch können die Dimensionen des Werkstücks entscheidend dafür sein, welche Werkstückeinlaufgeschwindigkeiten beispielsweise möglich sind. Außerdem kann diese Geschwindigkeit eine erforderliche zu regelnde Größe sein, wenn der Dorn in einem bestimmten Geschwindigkeitsverhältnis zum Werkstück verstellt werden soll. Hierbei versteht es sich, dass, da als Werkstücke Blöcke oder Hohlblöcke zum Einsatz kommen können, die dann gelocht oder auch nicht gelocht das Schrägwalzaggregat durchlaufen, entsprechend die Einlaufgeschwindigkeit der Blöcke oder Hohlblöcke als Messgröße dienen können.

Die Werkstückauslaufgeschwindigkeit beschreibt hingegen die Geschwindigkeit des Werkstücks relativ zu den Walzen nach dem Walzen, nach einem Lochen bzw. beim Herausfahren oder Auslaufen des Werkstücks. Die Hohlblockauslaufgeschwindigkeit ist häufig höher als die Blockeinlaufgeschwindigkeit, da durch das Walzen häufig Material in Richtung der Bewegungsrichtung des Werkstücks verlagert wird. Insbesondere bei Aufweitprozessen, beim Lochen oder auch in anderen Walzprozessen kann die Werkstückauslaufgeschwindigkeit jedoch auch höher als die Werkstückeinlaufgeschwindigkeit sein.

Ggf. kann auch die Differenz zwischen der Werkstückeinlauf- und -auslaufgeschwindigkeit als Messgröße oder als hiervon abgeleitet Größe entsprechend vorteilhaft genutzt werden, da auch diese Größe unter bestimmten Umständen wichtige Informationen über den Walzprozess liefern kann.

Insbesondere beim Schrägwalzen kann auch die Rotationsgeschwindigkeit des Werkstücks, ggf. auch eingangsseitig und/oder ausgangsseitig differenziert, als Messgröße dienen, da auch hieraus Informationen über den Walzprozess gewonnen werden können.

Auch die Position des Werkstücks, wie beispielsweise der Länge des bereits gewalzten oder auch die Länge des nicht zu walzenden Werkstücks kann ggf. eine geeignete Messgröße sein, um den Walzprozess gezielt zu optimieren. Hierdurch können beispielsweise beim Walzbeginn oder auch beim Walzende andere Stellgrößenwerte oder auch eine andere Wichtung von Messgrößen bei der Ermittlung der Stellgrößen vorgesehen sein.

Die Wanddicke beschreibt die Differenz zwischen Außendurchmesser und Innendurchmesser des Werkstücks, insbesondere eines gelochten Blocks oder eines Hohlblocks. Die geforderte bzw. gemessene Wanddicke kann kumulativ bzw. alternativ als Messgröße dienen.

Die Exzentrizität beschreibt die Abweichung einer Ellipse von der Kreisform. Diese Messgröße kann bei einer präventiven Kontrolle notwendig sein, um schon vor dem Walzen die Exzentrizität des Werkstücks feststellen und entsprechend reagieren zu können. Beispielweise kann das Walzen so geregelt werden, dass trotz der Exzentrizität des Werkstücks der Walzvorgang bzw. insbesondere weitere Stell- oder Ausgangsgrößen derart angepasst werden, dass das das gewünschte Walzergebnis erzielt werden kann bzw. dass die Exzentrizität beispielsweise durch geeignete verfahrenstechnische Maßnahmen optimiert und geometrische Unregelmäßigkeiten korrigiert werden können. Auch kann die Exzentrizität ein nachträgliches Kontrollkriterium sein, um zu überprüfen, ob das Walzen die Exzentrizität des Werkstücks verändert hat. Die Exzentrizität kann hierbei sowohl am Außendurchmesser als auch beim Innendurchmesser von Bedeutung sein.

Der Außendurchmesser beschreibt den äußeren Durchmesser des Werkstücks. Unter Bezugnahme der Wanddicke kann beispielsweise auch der Innendurchmesser des Werkstücks, insbesondere eines Rohres, ermittelt und als Eingangsgröße genutzt werden.

Die Ovalität des Werkstücks beschreibt die Differenz zwischen größten und kleinsten Außendurchmesser in einer Ebene. Diese kann zum einen hilfreich sein zu erkennen, ob verfahrenstechnische Anpassungen der Stellgrößen notwendig sind, um ein möglichst gutes Walzergebnis zu erzielen. Zum anderen kann die Ovalität unter anderem als nachträgliche
Kontrolle dienen, um beispielsweise Toleranzen zu überprüfen bzw. zu prüfen, inwiefern das Walzen die Dimensionen des Werkstücks beeinflusst hat.

Die Walzkraft beschreibt die Kraft, die das Werkstück während des Walzens erfährt bzw. die Kraft, die die Walzen während des Walzens auf das Werkstück geben. Die Walzkraft kann je nach Dimension und je nach Eigenschaften des Werkstücks variieren. Die Walzkraft muss jedoch während der gesamten Dauer des Walzens aufgetragen werden, um ein betriebssicheres Walzen zu gewährleisten.

Die Dornhaltekraft beschreibt die Kraft, mit der der Dorn, insbesondere während des Walzens auf das Werkstück wirkt und entspricht der Kraft, mit welcher der Dorn während des Walzens gehalten werden muss. Die Größe der Dornhaltekraft kann insbesondere von der Beschaffenheit des Werkstücks und der Werkstückeinlaufgeschwindigkeit abhängen. Auch kann diese Kraft beim Verstellen der Dornlage bzw. des Spreizwinkels entsprechend variieren.

Die Ausgangsgrößen umfassen vorzugsweise Stellgrößen welche beispielsweise zum Regeln des Walzkalibers, insbesondere während des Walzens, verstellt werden.

Die Stellgrößen können insbesondere eine dynamische Positionierverstellung zumindest eine der Walzen, eine Verstellung der Walzmitte durch Verstellen aller Walzen, eine dynamische Verstellung der Dornlage und/oder eine Verstellung des Spreizwinkels umfassen. Die Stellgrößen dienen der Mehrgrößenregelung, indem mit den Stellgrößen auf die Eingangsgrößen reagiert werden kann bzw. die Eingangsgrößen entsprechend geregelt werden. Die Stellgrößen beschreiben allesamt Anstellmöglichkeiten der einzelnen Elemente des Schrägwalzaggregats, wie beispielsweise die Anstellung der Walzen und des Dorns. Diese Anstellmöglichkeiten, welche durch die Stellgrößen bestimmt werden, dienen dazu, aktiv die Messgrößen zu beeinflussen. Beispielsweise kann nur durch eine entsprechende Positionsverstellung der Ober-bzw. Unterwalze eine bestimmte Walzkraft festgelegt werden.

Als Ausgangsgrößen können aber auch die Rotationsgeschwindigkeit der Walzen bzw. die auf die Walzenwirkende Drehantriebskraft und ähnliches kumulativ bzw. alternativ hierzu genutzt werden.

Um Verfahren zum Verstellen des Walzkalibers von Schrägwalzaggregaten bereitzustellen, die ein möglichst gutes Walzergebnis erzielen lassen, können sich die Verfahren zum Anstellen des Walzkalibers eines Schrägwalzaggregats mit zumindest zwei Walzen dadurch auszeichnen, dass zumindest eine der Walzen während des Walzens verstellt wird. Es versteht sich, dass entsprechend vorteilhaft auch zwei oder alle Walzen der Schrägwalzaggregate entsprechend verstellt werden können. Auch hierdurch wird kumulativ bzw. alternativ die eingangs erläutert Grunderkenntnis, dass während des Walzens ein Verstellen des Walzkalibers ermöglicht werden sollte, umgesetzt.

Kumulativ bzw. alternativ kann sich ein Verfahren zum Anstellen des Walzkalibers eines Schrägwalzaggregats mit zumindest zwei Walzen dadurch auszeichnen, dass ein Spreizwinkel bzw. Anstellwinkel und/oder die axiale Position eines Dorns während des Walzens verstellt werden, um ein möglichst gutes Walzergebnis zu erzielen. Auch durch eine Verlagerung des Dorns, sei es in seinem Spreiz- oder Anstellwinkel oder aber in seiner axialen Position in Bezug auf die Walzen kann ebenfalls das Walzkaliber während des Walzens an etwaige Änderungen oder Auffälligkeiten des jeweiligen konkreten Walzprozesses angepasst werden.

Hierbei sei an dieser Stelle festgehalten, dass die axiale Position des Dorns in der Regel in Bezug auf die Walzmittellinie bzw. in Bezug auf die Durchlauflinie der Werkstücke durch das jeweilige Schrägwalzaggregat definiert ist und dann die relative Position des Dorns auf der Walzmittellinie oder auf der Durchlauflinie in Bezug auf die Walzen ermittelt bzw.
vorgegeben wird. Diese axiale Position kann insbesondere durch eine Dornhalterung, durch eine Dornstangenhalterung oder durch eine den Dorn haltende Dornlageverstelleinrichtung festgelegt und nach Bedarf verstellt werden.

Vorzugsweise kann der Spreizwinkel bzw. Anstellwinkel des Dorns verstellt werden, welcher den Winkel zwischen Dorn und Werkstück bestimmt. Dadurch ändert sich die Form bzw. der Bereich des Dornkopfes, welcher unmittelbar beim Lochen oder Walzen des Werkstücks mit dem Werkstück in Kontakt kommt und somit die beim Walzen entstehende Position bestimmt. Hierbei können sich ggf. noch erforderliche Walzkräfte bzw. Geschwindigkeit des Werkstücks verändern. Durch den verstellbaren Spreizwinkel können beispielsweise Ovalität, Exzentrizität oder generell die Form des Lochs nach Bedarf verändert bzw. optimiert werden.

Es ist von Vorteil, wenn eine einzelne Walze bezüglich der zweiten feststehenden Walze mit einem bestimmten Walzkaliber angestellt bzw. während des Walzens verstellt wird, um ein bestimmtes Walzkaliber bereitzustellen. Hierbei ist der Aufwand zum Verstellen des Walzkalibers möglichst gering, da lediglich eine Walze angetrieben bzw. verstellt bzw. angestellt werden muss. Je nach ermittelten Messgrößen und je nach anderen Erfordernissen kann dieses bereits ausreichen, um gute Walzergebnisse zu erzielen.

Auch denkbar ist, dass zumindest zwei korrespondierende Walzen mit einem bestimmten Walzkaliber angestellt bzw. während des Walzens verstellt werden. Dadurch, dass die gesamt aufzubringende Walzkraft nicht vom Antrieb einer Walze, sondern von zumindest zwei Antrieben der zwei Walzen aufgegeben werden kann, bringt jeder Antrieb der Walzen weniger Kraft als beim Verstellen mit einer Walze auf. So kann beispielsweise beim Verstellen von zwei Walzen die Hälfte der beim Verstellen von einer Walze benötigten Kraft aufzubringen
sein.

Vorteilhafterweise werden beim Verstellen zumindest zweier korrespondierender Walzen die korrespondierenden Walzen synchron mit einem bestimmten Walzkaliber angestellt bzw. synchron während des Walzens angestellt. Bei dem synchronen Verstellen der korrespondierenden Walzen kann sich die Walzmittellinie ggf. verschieben, was jedoch ggf. auch
gewollt sein kann. Je nach konkreter Ausgestaltung einer Walzenpositionierung kann dieses jedoch auch verhindert werden, indem die Walzen genau gegeneinander bewegt werden oder nur in ihrem Schrägheitswinkel verändert werden. Das ist sehr vorteilhaft für die gesamte Vorrichtung, da auch das Werkstück auf seiner Linie weiter bewegt werden kann. Beim Verschieben der Walzmittellinie kann ein Walzen mit gradlinigem Transport des Werkstücks ggf.
nicht mehr betriebssicher gewährleistet werden.

Auch kann bei geeigneter Ausgestaltung durch ein Verstellen bzw. Anstellen zumindest zweier korrespondierender Walzen eine präzisere Walzkaliberverstellung bzw. Walzkaliberanstellung als beim Verstellen bzw. Anstellen einer Walze bereitgestellt werden.

Um einen betriebssicheren bzw. möglichst fehlerfreien Walzvorgang bereitstellen zu können, können stetig Walzkräfte durch den Antrieb der Walzenstuhlpositioniereinrichtung aufgebracht werden. Hierdurch kann eine An- oder Verstellung der Walzen auch während des Walzens ermöglicht werden, da die Gefahr eines Festbackens oder ähnlicher Schwierigkeiten minimiert werden kann.

Je nach konkreter Ausgestaltung kann ein Walzenstuhl über mehrere oder auch nur über eine einzige Walzenpositioniereinrichtung anstellbar gelagert sein. Bei mehreren Walzenpositioniereinrichtungen für einen Walzenstuhl können über die Walzenpositioniereinrichtungen beispielsweise gezielt Winkelveränderungen der Walzen über die Walzenpositioniereinrichtungen vorgenommen werden. Andererseits ermöglicht die Anstellung eines Walzenstuhls lediglich über eine Walzenpositioniereinrichtung einen einfacheren Aufbau, was insbesondere bei Walzenstühlen, welche beide Walzenseiten lagern, entsprechend von Vorteil sein kann.

Vorzugsweise erfolgt die Verstellung der Walze, der Walzen oder des Dorns in Abhängigkeit von ermittelten Messgrößen, wie sie beispielsweise bereits vorstehend bereits erwähnt sind, insbesondere als nicht lediglich nach einem zuvor festgelegten Walzplan, der lediglich von der Position des Werkstücks oder von der Zeit abhängt.

In der Regel ist die Walzmittellinie eine theoretisch und maschinenbaulich vorgegebenen Ideallinie, auf welcher das Walzgut das Schrägwalzaggregat durchläuft. In vorliegendem Zusammenhang sei nochmals betont, dass Schrägwalzen bzw. Schrägwalzaggregate sich in Abgrenzung zu Längswalzen bzw. Längswalzaggregaten dadurch auszeichnen, dass die Achsen der beiden Walzen eine Komponente parallel zu einer Walzmittellinie des Schrägwalzaggregats bzw. der Schrägwalzen aufweisen. Bei Schrägwalzaggregaten bzw. Schrägwalzen weist die Walzoberfläche der Walzen beim Walzen eine Umdrehungskomponente senkrecht zur Walzmittellinie des Schrägwalzaggregats bzw. der Schrägwalzen auf, was eine andere Abgrenzung gegen Längswalzen darstellt, bei denen die Walzenoberfläche jeweils parallel zur Walzmittellinie bzw. parallel zur Bewegungsrichtung des Materials bewegt wird. Dieses bedeutet im Ergebnis, dass die genaue Walzenposition wesentlich schwieriger und komplexer für einen
bestimmten Walzvorgang zu ermitteln ist, als beim Längswalzen. Auch hat die Position der Walzen beim Schrägwalzen in der Regel einen wesentlich komplexeren Einfluss auf den Walzprozess. Insbesondere sind auch die entsprechenden Walzstühle und ihre Anbindung an den Walzenständer sehr komplex.

Das Walzkaliber beschreibt in vorliegendem Zusammenhang insbesondere den freien Raum, den das Schrägwalzaggregat dem Werkstück während des Walzens belässt. Es umfasst somit insbesondere die Lage der Walzen und, falls vorhanden, des Dorns. Es beschreibt insbesondere in dem Zusammenhang mit Schrägwalzaggregaten aber auch die Anstellung der Walzenoberfläche in Bezug auf die Werkstücke in ihrem Winkel in Bezug auf die Walzmittellinie.

Es versteht sich, dass die Merkmale der vorstehend bzw. in den Ansprüchen beschriebenen Lösungen ggf. auch kombiniert werden können um die Vorteile entsprechend kumuliert umsetzen zu können.

Weitere Vorteile, Ziele und Eigenschaften vorliegender Erfindung werden anhand nachfolgender Beschreibung von Ausführungsbeispielen erläutert, die insbesondere auch in anliegender Zeichnung dargestellt sind. In der Zeichnung zeigen:
- Figur 1: eine schematische Aufsicht auf zwei Schrägwalzen eines Schrägwalzaggregats;
- Figur 2: eine schematische Seitenansicht eines ersten Schrägwalzaggregats;
- Figur 3: eine schematische Seitenansicht eines zweiten Schrägwalzaggregats;
- Figur 4: eine schematische Frontansicht eines dritten Schrägwalzaggregats;
- Figur 5: eine schematische Seitenansicht des dritten Schrägwalzaggregats;
- Figur 6: eine schematische Frontansicht eines vierten Schrägwalzaggregats;
- Figur 7: eine schematische Seitenansicht des vierten Schrägwalzaggregats;
- Figur 8: eine schematische Seitenansicht eines durch ein Schrägwalzaggregat mit Dorn laufenden Werkstücks mit Mess- und Stellgrößen; und
- Figur 9: eine schematische Darstellung der Mehrgrößenregelung mit Ein- und Ausgangsgrößen.

Die in den Figuren dargestellten Schrägwalzaggregate 10 umfassen jeweils zumindest zwei Walzen 20 (siehe Figuren 1 bis 3) bzw. drei Walzen 20 (siehe Figuren 4 bis 7), die in Walzenstühlen 21 getragen werden, welche ihrerseits über eine Walzenpositioniereinrichtung 22 anstellbar an einem Walzenständer 27 gelagert ist.

Die Walzen 20 können um Walzenachsen 25 rotieren und weisen Walzoberflächen 26 auf, welche sukzessive mit einem lediglich in Figur 8 näher dargestellten länglichen Werkstück 32 in Kontakt kommen.

Hierbei läuft das Werkstück 32 im Wesentlichen entlang einer Walzmittellinie 11, welche grob den Materialschwerpunkt des durchlaufenden Materials darstellt und - genauer ausgedrückt - die Achse von einem nicht dargestellten Einlaufrollgang durch die Walzaggregatmitte zu einem nicht dargestellten Auslaufrollgang repräsentiert.

Die Walzenachsen 25 sind hierbei im Wesentlichen parallel zu der Walzenmittellinie 11 ausgerichtet, wobei bei vorliegendem Ausführungsbeispiel ein leichter Neigungswinkel zwischen 5° und 8° vorgesehen ist. In abweichenden Ausführungsformen können hier selbstverständlich auch andere Neigungswinkel, ggf. auch gegenüber der Horizontalen,
vorgesehen sein.

Die Walzen 20 selbst weisen eine verhältnismäßig komplexe Walzoberfläche 26 auf, welche ihrerseits dann wiederum zu einem verhältnismäßig komplexen Walzkaliber und insbesondere auch zu einer unterschiedlichen Belastung der jeweiligen Walzenstühle 21 einer Walze 20 führt. Dieses bedingt, dass die Walzenachsen 25 auch gegenüber der Horizontalen geneigt sein können, was gegebenenfalls auch bereits ohne Last entsprechend bei Schrägwalzaggregaten 10 vorgesehen sein kann.

Die Walzenpositioniereinrichtung 22 der in Figuren 1 und 2 dargestellten Ausführungsbeispiele sind über Längsholme, die als Angriffsstellen 24 dienen, mit dem Walzenständer 27 verbunden, sodass über die Angriffsstellen 24 bzw. über die Verbindung zwischen den Angriffsstellen 24 und dem Walzenständer 27, die als Angriff 23 bezeichnet werden kann, die Walzkräfte in den Walzenständer 27 geleitet werden, was zu einer entsprechenden Auffederung des Walzenständers 27 führt, welche letztlich entsprechend der vorstehend bereits angedeuteten ungleichförmigen Belastungen der Walzen 20 und der Walzenstühle 21 zu einer entsprechenden ungleichförmigen Belastung des Walzenständers 27 führen kann.

Bei den in Figuren 4 bis 7 dargestellten Ausführungsbeispielen ist ein massiver Walzenständer 27 vorgesehen, in welchem bei dem Ausführungsbeispiel nach Figuren 4 und 5 ein Gewinde zu einer Walzenpositioniereinrichtung 22 und bei dem Ausführungsbeispiel nach Figuren 6 und 7 eine Hydraulikzylinder- und -kolbenanordnung eingebracht sind, die zum Anstellen der Walzen 20 genutzt und als Angriff 23 definiert werden können. Es versteht sich, dass in abweichenden Ausführungsformen ggf. auch bei dem Ausführungsbeispiel nach Figuren 6 und 7 Gewinde als Walzenpositioniereinrichtungen vorgesehen sein können, während bei dem in Figuren 4 und 5 dargestellten Ausführungsbeispiel statt der Gewinde auch hydraulische Walzenpositioniereinrichtungen 22 zum Einsatz 6 kommen können.

Bei den Anordnungen nach Figuren 2 bis 5 ist jeder Walzenstuhl 21 durch zwei Walzenpositioniereinrichtung 22 an dem Walzengerüst 27 anstellbar gelagert. Hierdurch können insbesondere auch die Walzenachsen 25 in ihrem Winkel zur Walzmittellinie 11 angestellt oder es kann auch ungleichförmigen Laständerungen begegnet werden.

Die Ausführungsbeispiele nach Figuren 6 und 7 hingegen weisen je Walzenstuhl 21 lediglich eine Walzenpositioniereinrichtung 22 auf, was konstruktiv einfacher zu realisieren ist.

Es versteht sich, dass auch bei den Ausführungsbeispielen nach Figuren 2 bis 5 jeweils lediglich eine Walzenpositioniereinrichtung und/oder eine hydraulische Walzenpositioniereinrichtung 22 vorgesehen sein kann, während bei dem Ausführungsbeispiel nach Figuren 6 und 7 ggf. auch zwei Walzenpositioniereinrichtungen 22 bzw. mechanische Walzenpositioniereinrichtungen 22 vorgesehen sein können. Auch können mechanische und hydraulische Walzenpositioniereinrichtung 22 ggf. kombiniert werden. Ebenso können andere Walzenpositioniereinrichtungen 22, wie beispielsweise piezoelektrische oder pneumatische Anstellungen, vorgesehen sein.

Die Walzoberfläche 26 der Walzen 20 weist, wie aus den Figuren unmittelbar ersichtlich, beim Walzen eine Bewegungskomponente senkrecht zur Walzmittellinie 11 des Schrägwalzaggregats 10 auf. In der Regel folgt hieraus dementsprechend, dass die Walzoberfläche 26 der Walzen 20 beim Walzen eine Bewegungskomponente senkrecht zur Bewegungsrichtung des Werkstücks 32 durch das Schrägwalzaggregat 10 aufweisen. Auch weisen die Achsen 25 der beiden Walzen 20 eine Komponente parallel zu der Walzmittellinie 11 des Schrägwalzaggregats 10 auf, wie unmittelbar aus den Figuren erkennbar ist.

Bei dem in Figur 2 dargestellten Ausführungsbeispiel wird der Weg 40 zwischen den beiden Walzenstühlen 21 beider Walzen 20 gemessen, indem ein Wegmesssystem 41 jeweils zwischen Walzenbezügen 50 an den Walzenstühlen 21 und an dem jeweiligen Walzenstuhl 21 angeordneten Referenzbezügen 60 angeordnet ist, wobei die Messung ohne weiteres auch
während des Walzens erfolgen kann. Hierbei kann konkret der Walzenbezug 50 eines ersten Walzenstuhls 21 als Referenzbezug 60 des dasselbe Wegmesssystem 41 nutzenden zweiten Walzenstuhls 21 bezeichnet werden.

Es versteht sich, dass in einer abweichenden Ausführungsform auch nur ein einziges Wegmesssystem 41, welches dann nur zwischen zwei Walzenstühlen 21 bzw. Bezügen 50, 60, die jeweils an einer der beiden Walzen 20 vorgesehen sind, zur Anwendung kommen kann, was jedoch dann ggf. jedoch nur entsprechend eine etwas ungenauere Aussage über das jeweilige Walzkaliber treffen kann.

Bei diesem Ausführungsbespiel sind die jeweiligen Enden des Wegemesssystems 41 an den Walzenstühlen 21 unmittelbar angebracht, sodass die Walzenstühle 21 selbst als Walzenbezugsstellen 51 bzw. Referenzbezugsstellen 61 dienen. Dementsprechend dienen auch die Walzenstühle 21 als jeweilige Referenz für die Messung des Wegs 40 zu dem jeweils anderen Walzenstuhl 21.

Es versteht sich, dass bei dem Ausführungsbeispiel nach Figur 2 gegebenenfalls auch separate Baugruppen als Walzenbezugsstellen 51 bzw. Referenzbezugsstellen 61 dienen können, wie dieses bei dem Ausführungsbeispiel nach Figur 3 exemplarisch dargestellt ist. Auch können andere Baugruppen, wie beispielsweise zwischen den Walzenpositioniereinrichtungen 22 und den Walzenstühlen 21 vorgesehene Baugruppen oder die Längs- bzw. Ständerholme, entsprechend genutzt werden bzw. entsprechende separate Baugruppen als Träger der Walzenbezugsstellen 51 bzw. Referenzbezugsstellen 61 dienen.

Bei dem in Figur 3 dargestellten Ausführungsbeispiel sind jeweils Ansätze als Walzenbezugsstelle 51 bzw. Referenzbezugsstelle 61 vorgesehen, wobei die Ansätze für die Walzenbezugsstelle 51 an den Walzenstühlen 21 und die Ansätze für die Referenzbezugsstellen 61 an einem separaten Referenzgestell 62 angeordnet sind.

Das Referenzgestell 62 ist von dem Walzenständer 27 entkoppelt, sodass dieses unabhängig von den jeweiligen Walzkräften eine Referenz bzw. einen Referenzbezug 61 bereitstellt. Letzteres ist auch bei dem Ausführungsbeispiel nach Figuren 4 und 5 der Fall, wobei hier die Walzenbezugsstellen 51 bzw. die Walzenbezüge 50 an den Walzenstühlen 21 vorgesehen sind, was jedoch in abweichenden Ausführungsformen auch an anderen Baugruppen vorgesehen sein kann, wie dieses bei dem Ausführungsbeispiel nach Figuren 6 und 7 der Fall ist, welches ebenfalls ein Referenzgestell 62 nutzt.

Es versteht sich, dass in einer abweichenden Ausführungsformen der in Figuren 3, 6 und 7 dargestellten Ausführungsbeispiele auch auf separate Ansätze zum Bereitstellen der Walzenbezugsstellen 51 bzw. der Referenzbezugsstellen 61 verzichtet werden kann, wenn dieses baulich insbesondere hinsichtlich des Platzes umsetzbar ist, wobei gegebenenfalls die schräge Anordnung der Walzen 20 mit der hieraus resultierenden versetzten Anordnung der Walzenstühle
21 genutzt werden kann, um das Wegmesssystem 41 ohne separate Ansätze ankoppeln zu können.

Auch kann bei den in Figuren 3 bis 7 dargestellten Ausführungsbeispielen kann ggf. eine Wegmessung zwischen den Walzen 20 oder den Walzenstühlen 21 untereinander erfolgen, wie dieses exemplarisch anhand des in Figur 2 dargestellten Ausführungsbeispiels dargestellt ist.

Bei dem in Figur 3 dargestellten Ausführungsbeispiel ist lediglich ein Walzenstuhl 21 jeder Walze 20 entsprechend in seinem Weg 40 erfasst, wobei es sich versteht, dass, wie gestrichen dargestellt, auch ein weiteres Referenzgestell 62 für die Messung der jeweils anderen Walzenstühle 21 jeder Walze 20 vorgesehen sein kann, um noch genauere Aussagen über das Walzkaliber treffen zu können. Ebenso kann bei den Ausführungsbeispielen nach Figuren 4 bis 7 auf einzelne Wegmesssysteme 41 unter Verzicht auf entsprechende Messgenauigkeit ggf. auch verzichtet werden.

Wie unmittelbar ersichtlich, wird bei den Ausführungsbeispielen nach Figur 3 bis 7 der Weg 40 zwischen den Walzenstühlen der Walzen 20 und einer außerhalb der Angriff 23 vorgesehenen Referenz gemessen. Hierzu ist der Referenzbezug 61 außerhalb der an dem Walzenständer 27 angreifenden Angriffsstelle 24 der Walzenpositioniereinrichtung 22 des Walzenstuhls 21 angeordnet.

Bei vorliegenden Ausführungsbeispielen kommen Widerstandssensoren, kapazitive Sensoren und/oder induktive Sensoren als Wegmesssysteme 41 bzw. zur Wegemessung zum Einsatz. Alternativ können auch optische Entfernungsmesser, Ultraschallsensoren oder Radarsensoren dementsprechend zum Einsatz kommen.

Dementsprechend kann eine berührende oder auch berührungslose Messung vorgenommen werden.

In dem in Figur 8 dargestellten Ausführungsbeispiel ist schematisch ein Lochvorgang eines Werkstücks 32 mittels eines Dorns 30 und zwei Walzen 20 verdeutlicht. Eine entsprechende Vorgehensweise kann insbesondere im Zusammenspiel mit den übrigen hier vorgestellten Schrägwalzaggregaten 20 zur Anwendung kommen.

Es versteht sich, dass alternativ auch Hohlblöcke mit einem Dorn 30 als Innenwerkzeug mit entsprechenden Schrägwalzaggregaten 10 gewalzt werden können. Auch kann ggf. auf Innenwerkzeuge bzw. Dorne 30 verzichtet werden, unabhängig davon, ob ein Block oder ein Hohlblock als Werkstück 32 schräggewalzt werden.

Auch sind in Figuren 8 und 9 exemplarisch Stell- und Messgrößen dargestellt, die unter anderen Stell- und Messgrößen als Eingangsgrößen bzw. als Ausgangsgrößen in sämtlichen hier dargestellten Ausführungsformen vorteilhaft für eine Mehrgrößenregelung 70 zur Anwendung kommen können. Es versteht sich, dass ggf. auch lediglich einzelne Mess- und Stellgrößen genutzt sowie auf einzelne dieser Mess- und Stellgrößen verzichtet oder auch weitere Mess- und Stellgrößen sowie hiervon abgeleitete Größen für die Mehrgrößenregelung 70 genutzt werden können.

So können beispielhaft die Werkstückeinlaufgeschwindigkeit 71, die Werkstückauslaufgeschwindigkeit 72, die Wanddicke 73, die Exzentrizität 74, der Außendurchmesser 75, die Ovalität 76, die Walzkraft 77 und die Dornhaltekraft 78 als Messgrößen dienen und sind in der Figur 8 schematisch dargestellt. Diese Messgrößen und weitere Messgrößen sowie von den Messgrößen abgeleitete Größen können dann als Eingangsgrößen der Mehrgrößenregelung 70 dienen, wie in Figur 9 exemplarisch dargestellt.

Ebenfalls sind in den Figuren 8 und 9 exemplarisch als Stellgrößen eine Verstellung 80 des Spreizwinkels, eine dynamische Positionierverstellung 81 der hier als Ober- und Unterwalze genutzten Walzen 20, eine dynamische Verstellung 82 der Walzmitte durch Verstellen der als Ober- und Unterwalze genutzten Walzen synchron und die dynamische Verstellung 83 der Dornlage schematisch dargestellt.

Im konkreten können diese Stellgrößen ggf. durch einzelne Ausgangsgrößen zu den jeweiligen Walzenpositioniereinrichtungen 22 und einer den Dorn 30 haltenden Domlagenverstelleinrichtung 31 umgesetzt sein, während bei vorliegendem Ausführungsbeispiel diese Stellgrößen jeweils die zugehörigen Stellglieder, also die Walzenpositioniereinrichtungen 22 bzw. die Dornlagenverstelleinrichtung 31, gemeinsam ansprechen, um beispielsweise eine synchrone Bewegung der Walzen 20 zu gewährleisten.

Es versteht sich, dass die Verstellung 80 des Spreizwinkels beispielsweise durch eine entsprechende Verstellung des Dorns 30 mit der Dornlagenverstelleinrichtung 31 senkrecht zur Walzenmittellinie 11 oder aber auch durch die dynamische Verstellung 82 der Walzenmitte.

Die Dornlagenverstelleinrichtung 31 kann im Übrigen auch die axiale Position des Dorns 30, also dessen Position in Bezug auf die Walzen 20 gesehen in Bezug entlang der Walzenmittellinie 11, verstellen, was ggf. auch als Stellgröße genutzt werden kann.

Sämtliche in diesem Ausführungsbeispielen dargestellten Stellgrößen können insbesondere während des Walzens verstellt werden.

### Bezugszeichenliste:

- 10: Schrägwalzaggregat
- 11: Walzenmittellinie

- 20: Walze
- 21: Walzstuhl
- 22: Walzenpositioniereinrichtung
- 23: Angriff
- 24: Angriffsstelle
- 25: Walzenachsen
- 26: Walzenoberfläche
- 27: Walzenständer

- 30: Dorn
- 31: Dornlageverstelleinrichtung
- 32: Werkstück

- 40: Weg (exemplarisch dargestellt)
- 41: Wegmesssystem

- 50: Walzenbezug (exemplarisch beziffert)
- 51: Walzenbezugsstelle (exemplarisch beziffert)
- 60: Referenzbezug (exemplarisch beziffert)
- 61: Referenzbezugsstelle (exemplarisch beziffert)
- 62: Referenzgestell

- 70: Mehrgrößenregelung
- 71: Werkstückeinlaufgeschwindigkeit
- 72: Werkstückauslaufgeschwindigkeit
- 73: Wanddicke
- 74: Exzentrizität
- 75: Außendurchmesser
- 76: Ovalität
- 77: Walzkraft
- 78: Dornhaltekraft

- 80: Verstellung des Spreizwinkels
- 81: dynamische Positionierverstellung individuell
- 82: dynamische Verstellung der Walzmitte
- 83: dynamische Verstellung der Dornlage

## Patentansprüche

1. Schrägwalzaggregat (10) mit zumindest zwei Walzen (30) und mit einem Walzenständer (27), in welchem wenigstens einer der Walzen (30) zur Veränderung des Walzkalibers in seiner Position anstellbar gelagert ist, **dadurch gekennzeichnet, dass** eine Walzenpositioniereinrichtung (22) einen Ständer gebundenen Teil und einen dazu während des Walzens verfahrbaren, Walzstuhl (21) gebundenen Teil umfasst, welche gegeneinander verstellbar sind und dass ein Antrieb der Walzenpositioniereinrichtung (22) derart dimensioniert ist, um Walzkräfte aufbringen zu können, wobei die Walzenpositioniereinrichtung (22) wenigstens einen Hydraulikzylinder umfasst und während des Walzens in ihrer Anstellung veränderbar ist, wobei die Walzenpositioniereinrichtung (22) wenigstens einen verfahrbaren und mit mehr als 50.000 hPa betreibbaren Hydraulikzylinder, der mit Schnellschaltventilen des Schrägwalzaggregats (10) ansteuerbar ist, umfasst.

2. Schrägwalzaggregat (10) nach Anspruch 1, **dadurch gekennzeichnet, dass** die Dornlage eines Dorns (30) während des Walzens mittels einer Dornlagenverstelleinrichtung (31) parallel zum Werkstück verstellbar ist.

3. Schrägwalzaggregat (10) nach Anspruch 1 oder 2, **dadurch gekennzeichnet, dass** die Hubhöhe des wenigstens einen Hydraulikzylinders unter 150 mm, insbesondere unter 100 mm, liegt.

4. Schrägwalzaggregat (10) nach einem der Ansprüche 1 bis 3, **dadurch gekennzeichnet, dass** für wenigstens eine der Walzen (30) zwei Walzenpositioniereinrichtungen (22) vorgesehen sind.

5. Schrägwalzaggregat (10) nach Anspruch 1 bis 4, **gekennzeichnet durch** eine Mehrgrößenregelung (70), welche wenigstens zwei Eingangsgrößen und wenigstens eine Ausgangsgröße umfasst.

6. Schrägwalzaggregat (10) nach einem der Ansprüche 1 bis 5, **dadurch gekennzeichnet, dass** die Eingangsgrößen und die Ausgangsgrößen beide von der Walzenpositioniereinrichtung (22) ermittelbar sind und/oder an die Walzenpositioniereinrichtung (22) übermittelt werden, und/oder dass die Eingangsgrößen die Messgrößen Werkstückeinlaufgeschwindigkeit (71), Werkstückauslaufgeschwindigkeit (72), Wanddicke (73), Exzentrizität (74), Außendurchmesser (75), Ovalität (76), Walzkraft (77) und/oder Dornhaltekraft (78) umfassen und/oder dass die Ausgangsgrößen die Stellgrößen dynamische Positionsverstellung (81) zumindest einer der Walzen (20), Verstellung der Walzmitte (82) durch Verstellen aller Walzen (20), dynamische Verstellung der Dornlage (83) und/oder Verstellung des Spreizwinkels (80), welcher den Winkel zwischen Dorn (30) und Werkstück bestimmt, umfassen.

7. Schrägwalzaggregat (10) nach einem der Ansprüche 1 bis 6, **dadurch gekennzeichnet, dass** wenigstens ein Hydraulikzylinder mit über 30 mm/s verfahrbar ist.

8. Verfahren zum Anstellen des Walzkalibers eines Schrägwalzaggregats (10) mit zumindest zwei Walzen (20), **dadurch gekennzeichnet, dass** zumindest eine der Walzen (20) während des Walzens verstellt wird.

9. Walzkaliberanstellverfahren nach Anspruch 8, **dadurch gekennzeichnet, dass** ein Spreizwinkel (80), welcher den Winkel zwischen Dorn (30) und Werkstück bestimmt, während des Walzens verstellt wird.

10. Walzkaliberanstellverfahren nach Anspruch 8 oder 9, **dadurch gekennzeichnet, dass** die axiale Position eines Dorns (30) während des Walzens verstellt wird.

11. Walzkaliberanstellverfahren nach einem der Ansprüche 8 bis10, **dadurch gekennzeichnet, dass** eine einzelne Walze (20) bezüglich der zweiten feststehenden Walze (20) mit einem bestimmten Walzkaliber angestellt und/oder während des Walzens verstellt wird.

12. Walzkaliberanstellverfahren nach einem der Ansprüche 8 bis 11, **dadurch gekennzeichnet, dass** zumindest zwei korrespondierende Walzen (20) mit einem bestimmten Walzkaliber angestellt werden.

13. Walzkaliberanstellverfahren nach einem der Ansprüche 8 bis12, **dadurch gekennzeichnet, dass** zumindest zwei korrespondierende Walzen (20) während des Walzens verstellt werden.

14. Walzkaliberanstellverfahren nach Anspruch13, **dadurch gekennzeichnet, dass** zumindest zwei korrespondierende Walzen (20) synchron mit einem bestimmten Walzkaliber angestellt und/oder synchron während des Walzens verstellt werden.

15. Walzkaliberanstellverfahren nach einem der Ansprüche 8 bis 14, **dadurch gekennzeichnet, dass** stetig Walzkräfte durch den Antrieb der Walzenstuhlpositioniereinrichtung (22) aufgebracht werden.

16. Walzkaliberanstellverfahren nach einem der Ansprüche 8 bis 14, **dadurch gekennzeichnet, dass** die Verstellung der Walze (20) und/oder des Dorns (30) in Abhängigkeit von ermittelten Messgrößen erfolgt.

## Claims

1. Cross-rolling unit (10) with at least two rolls (30) and with a roll housing (27) in which at least one of the rolls (30) is mounted to be adjustable in its position for changing the roll pass, **characterised in that** a roll positioning device (22) comprises a part connected with the housing and a part which is movable relative thereto during the rolling and is connected with a rolling mill (21), the parts being adjustable relative to one another, and that a drive of the roll positioning unit (22) is dimensioned in such a way as to be able to exert rolling forces, wherein the roll positioning device (22) comprises at least one hydraulic cylinder and is variable in its setting during the rolling, wherein the roll positioning device (22) comprises at least one movable hydraulic cylinder which is operable at more than 50,000 hPa and which is controllable by quick-action switching valves of the cross-rolling unit (10).

2. Cross-rolling unit (10) according to claim 1, **characterised in that** the mandrel position of a mandrel (30) is adjustable parallel to the workpiece by means of mandrel position adjusting device (31) during the rolling.

3. Cross-rolling unit (10) according to claim 1 or 2, **characterised in that** the stroke length of the at least one hydraulic cylinder lies under 150 mm, particularly under 100 mm.

4. Cross-rolling unit (10) according to any one of claims 1 to 3, **characterised in that** two roll positioning devices (22) are provided for at least one of the rolls (30).

5. Cross-rolling unit (10) according to any one of claims 1 to 4, **characterised by** a multi-variable regulation (70) which comprises at least input variables and at least one output variable.

6. Cross-rolling unit (10) according to any one of claims 1 to 5, **characterised in that** the input variables and the output variables are both determinable by the roll positioning device (22) and/or are transmitted to the roll positioning device (22) and/or that the input variables comprise the measured variables of workpiece entry speed (71), workpiece exit speed (72), wall thickness (73), eccentricity (74), outer diameter (75), ovality (76), rolling force (77) and/or mandrel holding force (78) and/or that the output variables comprise the setting variables of dynamic position adjustment (81) of at least one of the rolls (20), adjustment of the roll centre (82) by adjustment of all rolls (20), dynamic adjustment of the mandrel position (83) and/or adjustment of the spread angle (80) which determines the angle between mandrel (30) and workpiece.

7. Cross-rolling unit (10) according to any one of claims 1 to 6, **characterised in that** at least one hydraulic cylinder is movable at more than 30 mm/s.

8. Method for adjusting the roll pass of a cross-rolling unit (10) with at least two rolls (20), **characterised in that** at least one of the rolls (20) is adjusted during the rolling.

9. Roll pass adjusting method according to claim 8, **characterised in that** a spread angle (80) which determines the angle between mandrel (3) and workpiece is adjusted during the rolling.

10. Roll pass adjusting method according to claim 8 or 9, **characterised in that** the axial position of a mandrel (30) is adjusted during the rolling.

11. Roll pass adjusting method according to any one of claims 8 to 10, **characterised in that** a single roll (20) is set with a specific roll pass with respect to the second roll (20) of fixed location and/or is adjusted during the rolling.

12. Roll pass adjusting method according to any one of claims 8 to 11, **characterised in that** at least two corresponding rolls (20) are set with a specific roll pass.

13. Roll pass adjusting method according to any one of claims 8 to 12, **characterised in that** at least two corresponding rolls (20) are adjusted during the rolling.

14. Roll pass adjusting method according to claim 13, **characterised in that** at least two corresponding rolls (20) are synchronously set with a specific roll pass and/or synchronously adjusted during the rolling.

15. Roll pass adjusting method according to any one of claims 8 to 14, **characterised in that** constant rolling forces are exerted by the drive of the rolling mill positioning device (22).

16. Roll pass adjusting method according to any one of claims 8 to 14, **characterised in that** the adjustment of the rolls (20) and/or of the mandrel (30) is carried out in dependence on determined measurement variables.

## Revendications

1. Unité de laminage oblique (10) comprenant au moins deux rouleaux (30) et un support de rouleau (27), dans lequel au moins l'un des rouleaux (30) est monté de manière à pouvoir être réglé en sa position pour modifier le calibre de laminage dans sa position, **caractérisée en ce qu'un** dispositif de positionnement de rouleau (22) comprend une partie liée au support et une partie liée au laminoir (21) pouvant être déplacée par rapport à celle-ci pendant le laminage, qui sont ajustables l'une par rapport à l'autre, et **en ce qu'**un entraînement du dispositif de positionnement de rouleau (22) est dimensionné de manière à pouvoir appliquer des forces de laminage, le dispositif de positionnement de rouleau (22) comprenant au moins un vérin hydraulique et étant modifiable dans sa position pendant le laminage, le dispositif de positionnement de rouleau (22) comprenant au moins un vérin hydraulique déplaçable et pouvant fonctionner avec plus de 50.000 hPa, qui peut être commandé par des vannes à commutation rapide de l'unité de laminage oblique (10).

2. Unité de laminage oblique (10) selon la revendication 1, **caractérisée en ce que** la position de mandrin d'un mandrin (30) peut être ajustée parallèlement à la pièce pendant le laminage au moyen d'un dispositif d'ajustement de la position du mandrin (31).

3. Unité de laminage oblique (10) selon la revendication 1 ou 2, **caractérisée en ce que** la hauteur de levage d'au moins un vérin hydraulique est inférieure à 150 mm, en particulier inférieure à 100 mm.

4. Unité de laminage oblique (10) selon l'une quelconque des revendications 1 à 3, **caractérisée en ce que** deux dispositifs de positionnement de rouleau (22) sont prévus pour au moins l'un des rouleaux (30).

5. Unité de laminage oblique (10) selon la revendication 1 à 4, **caractérisée par** une régulation multi-variables (70) comprenant au moins deux variables d'entrée et au moins une variable de sortie.

6. Unité de laminage oblique (10) selon l'une quelconque des revendications 1 à 5, **caractérisée en ce que** les variables d'entrée et les variables de sortie peuvent toutes deux être déterminées par le dispositif de positionnement de rouleau (22) et/ou être transmises au dispositif de positionnement de rouleau (22), et/ou **en ce que** les variables d'entrée comprennent les grandeurs mesurées de vitesse d'entrée de la pièce (71), de vitesse de sortie de la pièce (72), d'épaisseur de paroi (73), d'excentricité (74), de diamètre extérieur (75), d'ovalité (76), de force de laminage (77) et/ou de force de maintien du mandrin (78), et/ou **en ce que** les variables de sortie comprennent les grandeurs d'ajustement de la position dynamique (81) d'au moins l'un des rouleaux (20), d'ajustement du centre de laminage (82) par ajustement de tous les rouleaux (20), d'ajustement dynamique de la position du mandrin (83) et/ou d'ajustement de l'angle d'écartement (80), qui détermine l'angle entre le mandrin (30) et la pièce.

7. Unité de laminage oblique (10) selon l'une quelconque des revendications 1 à 6, **caractérisée en ce qu'**au moins un vérin hydraulique peut être déplacé à une vitesse supérieure à 30 mm/s.

8. Procédé de réglage du calibre de laminage d'une unité de laminage oblique (10) comprenant au moins deux rouleaux (20), **caractérisé en ce qu'**au moins l'un des rouleaux (20) est ajusté pendant le laminage.

9. Procédé de réglage du calibre de laminage après la revendication 8, **caractérisé en ce que** l'angle d'écartement (80), qui détermine l'angle entre le mandrin (30) et la pièce, est ajusté pendant le laminage.

10. Procédé de réglage du calibre de laminage après la revendication 8 ou 9, **caractérisé en ce que** la position axiale d'un mandrin (30) est ajustée pendant le laminage.

11. Procédé de réglage du calibre de laminage selon l'une quelconque des revendications 8 à 10, **caractérisé en ce qu'**un seul rouleau (20) est réglé par rapport au deuxième rouleau fixe (20) avec un calibre de laminage spécifique et/ou est ajustée pendant le laminage.

12. Procédé de réglage du calibre de laminage selon l'une quelconque des revendications 8 à 11, **caractérisé en ce qu'**au moins deux rouleaux correspondants (20) sont réglés avec un calibre de laminage spécifique.

13. Procédé de réglage du calibre de laminage selon l'une quelconque des revendications 8 à 12, **caractérisé en ce qu'**au moins deux rouleaux correspondants (20) sont ajustés pendant le laminage.

14. Procédé de réglage du calibre de laminage selon la revendication 13, **caractérisé en ce qu'**au moins deux rouleaux correspondants (20) sont réglés de manière synchrone avec un calibre de laminage spécifique et/ou sont ajustés de manière synchrone pendant le laminage.

15. Procédé de réglage du calibre de laminage selon l'une quelconque des revendications 8 à 14, **caractérisé en ce que** des forces de laminage sont appliquées de façon continue par l'entraînement du dispositif de positionnement du laminoir (22).

16. Procédé de réglage du calibre de laminage selon l'une quelconque des revendications 8 à 14, **caractérisé en ce que** l'ajustement du rouleau (20) et/ou du mandrin (30) est effectué en fonction des grandeurs mesurées.
